# EUROPÄISCHE PATENTSCHRIFT

(11) **EP 0 998 609 B1**
(45) Veröffentlichungstag und Bekanntmachung des Hinweises auf die Patenterteilung: **28.03.2001**
(21) Anmeldenummer: 98943738.9
(22) Anmeldetag: 16.07.1998
(51) Int. Cl.: E01C 19/38, E02D 3/046

(54) **BODENVERDICHTUNGSVORRICHTUNG MIT VERÄNDERBAREN SCHWINGUNGSEIGENSCHAFTEN**
SOIL COMPACTING DEVICE WITH ADJUSTABLE VIBRATION PROPERTIES
ENGIN DE COMPACTAGE DU SOL A PROPRIETES VIBRATOIRES MODULABLES

(30) Priorität: 23.07.1997 DE 19731731
(43) Veröffentlichungstag der Anmeldung: 10.05.2000
(73) Patentinhaber: WACKER-WERKE GMBH & CO. KG, 80809 München (DE)
(72) Erfinder: SICK, Georg, D-82340 Feldafing (DE); STEFFEN, Michael, D-82131 Gauting (DE); MAURER, Thomas, D-80995 München (DE); REITER, Thomas, D-85435 Erding (DE); RIEDL, Franz, D-80637 München (DE)
(74) Vertreter: Hoffmann, Jörg Peter, Dr. Ing.
(86) Internationale Anmeldenummer: EP9804441
(87) Internationale Veröffentlichungsnummer: WO9905362

(56) Entgegenhaltungen:
- DE-B- 1 168 350
- US-A- 3 756 735
- US-A- 5 387 370
- US-A- 5 547 049

## Beschreibung

Die Erfindung betrifft eine Bodenverdichtungsvorrichtung gemäß dem Oberbegriff von Patentanspruch 1.

Zur Bodenverdichtung werden üblicherweise Vibrationsstampfer, Vibrationsplatten oder Vibrationswalzen eingesetzt. Während es sich bei Stampfern um wegerregte Schwingungssysteme mit großer Amplitude handelt, werden bei Vibrationsplatten Schwingungen mittels Krafterregung erzeugt. Aus Gründen der Schwingungsanregung der Bodenpartikel, der Führbarkeit und zum Schutz des Bedieners gegen unerwünschte Körperschwingungen sind Vibrationsplatten oft so konzipiert, daß sie eine relativ hohe Frequenz (40 bis 80 Hz) und eine kleine Amplitude der schwingenden Grundplatte aufweisen. Aus der Gattung der Vibrationswalzen kommen zur Bodenverdichtung meist Grabenwalzen zur Anwendung, bei denen Schwingungen durch drehende Unwuchten innerhalb der Bandagen bzw. an dem eine Untermasse bildenden Fahrgestell erzeugt werden.

Beim Einsatz von insbesondere Vibrationsplatten auf feuchten Böden (sogenannte bindige Böden mit hohem Wasseranteil bzw. gesättigte Böden), wie Schluffe und Tone, also feinkörnige Böden mit geringer Neigung zur Wasserdurchlässigkeit, tritt das Problem auf, daß sich die Böden durch Vibrationseinwirkung nur bedingt verdichten lassen. Dies liegt daran, weil die für bindige Böden oft typische Kohäsion auf die Haftung der einzelnen Körner zueinander wirkt und somit eine Umlagerung der Körner verhindert. Bei Vibrationsplatten führt die kleine Amplitude der schwingenden Grundplatte in Verbindung mit der hohen Frequenz zu einer weiteren Wasserübersättigung des Bodens, wodurch dieser schwingungstechnisch weicher und plastischer wird und zusätzlich seine Haftungswirkung auf die Vibrationsplatte zunimmt. Als Ergebnis kann die Vibrationsplatte in dem weichen Erdreich einsinken und nicht mehr fortbewegt werden. Dies hat in der Praxis dazu geführt, daß Vibrationsplatten bei feuchtem Wetter oder zum Einsatz auf gesättigten, bindigen Böden nicht zur Anwendung gebracht werden, obwohl die durch Vibrationsplatten zu erzielende Bodenverdichtung und Oberflächenqualität hohe Anerkennung genießen.

In der Praxis tritt jedoch häufig das Problem auf, daß die Vibrationsplatten zwar primär nur auf nichtbindigen Böden eingesetzt werden, aber stellenweise übersättigte, bindige Böden überfahren müssen, die ebenfalls im Verdichtungsbereich liegen. Hierbei besteht für die Vibrationsplatten die Gefahr, daß sie beim Überfahren dieser Stellen einsinken bzw. sich durch ihre Eigenschwingung selbst eingraben.

Aus der DE-B-11 68 350 ist eine Rüttelvorrichtung zum Verdichten des Baugrundes mit einer Rüttelplatte bekannt. Die Rüttelplatte ist mit Federn an einer Straßenwalze zwischen der vorderen Walzentrommel und den Hinterrädern befestigt. Zur Erhöhung des Anpressdrucks der Rüttelplatte auf dem Boden sind Hydraulikzylinder vorgesehen, die die Federn und die Rüttelplatte gegen den Boden drücken und dadurch die Federvorspannung erhöhen. Das geschilderte Problem von selbstfahrenden Vibrationsplatten auf bindigen Böden tritt bei dieser Vorrichtung nicht auf, da die Walze für ausreichenden Vortrieb sorgt.

Ähnliche Fahrzeuge mit angebauten Bodenverdichtungsvorrichtungen sind aus DE-A-43 40 699 und DE-A-20 46 840 bekannt, wo jeweils an einem schweren Fahrantrieb mehrere Rüttelplatten beziehungsweise Stampfer befestigt sind.

Aus der US-A-5,387,370 ist eine elektroviskose Flüssigkeit für Dämpfer mit variablen Dämpfungseigenschaften bekannt, wobei die Änderung der Dämpfung durch Beaufschlagen der elektroviskosen Flüssigkeit mit einer geeigneten elektrischen Spannung erfolgt.

In der US-A-5,547,049 ist ein Aufbau mit einer magnetorheologischen Flüssigkeit beschrieben, bei der die Dämpfungseigenschaften der Flüssigkeit durch Variieren eines anliegenden Magnetfelds einstellbar sind.

Der Erfindung liegt die Aufgabe zugrunde, eine Bodenverdichtungsvorrichtung anzugeben, bei der sich das oben genannte Problem, das Einsinken der Vorrichtung beim temporären Überfahren von bindigen Böden vermeiden läßt.

Die Aufgabe wird erfindungsgemäβ durch eine Bodenverdichtungsvorrichtung mit den Merkmalen von Patentanspruch 1 gelöst. Vorteilhafte Weiterentwicklungen der Erfindung sind den Unteransprüchen zu entnehmen.

Eine erfindungsgemäße Bodenverdichtungsvorrichtung mit einer Obermasse, einer Untermasse zur Bodenverdichtung, einem die Ober- und die Untermasse koppelnden Federsystem und mit einem zwischen Obermasse und Untermasse angeordneten Dämpfersystem, das mit dem Federsystem zusammenwirkt, ist dadurch gekennzeichnet, daß die Dämpfungseigenschaften des Dämpfersystems im Betrieb der Vorrichtung veränderbar sind.

Auf diese Weise ist es möglich, die Schwingungseigenschaften und das Schwingverhalten der Vorrichtung zu verändern und zum Beispiel so einzustellen, daß die Schwingweite (Amplitude) beim Überfahren von beispielsweise bindigem Boden derart erhöht wird, daß die Obermasse in eine resonanzartige Schwingungsbewegung hineingeführt wird, um damit größere Amplituden und Kräfte auf die Untermasse auszuüben. Bei der Untermasse handelt es sich hierbei in der Regel um die eigentliche Grundplatte inkl. Erreger, mit der der Boden verdichtet wird, während die Obermasse durch den Antrieb und die Steuerung der Vorrichtung gebildet wird.

Dadurch, daß das Schwingverhalten über die Dämpfungseigenschaften eines zur teilweisen oder vollständigen Ankopplung von Federn vorgesehenen Dämpfersystems im Betrieb der Vorrichtung veränderbar ist, kann der Bedienungsmann den bindigen Boden ohne Unterbrechung seiner Arbeit überfahren. Die Verstellung der Dämpfungseigenschaften kann manuell oder automatisch erfolgen, wie in einigen der nachfolgenden Unteransprüche definiert ist.

Die durch geeignete Veränderung der Schwingungseigenschaften (Frequenz, Amplitude, Schwingungsrichtung) von Unter- und Obermasse erzeugten Kräfte auf die Untermasse ermöglichen es, die durch feuchte Böden bewirkte erhöhte schwingungstechnisch- und adhäsionsbedingte Haftung an der Grundplatte zu überwinden. Die großen Amplituden mit entsprechend vorwärts gerichtetem Kraftvektor ermöglichen eine Sprungbewegung der Vorrichtung auch auf niedrigelastischen und überwiegend plastischen Böden.

Bei einer besonders bevorzugten Ausführungsform der Erfindung weist wenigstens ein Dämpfer des Dämpfersystems ein Dämpfungsmaterial aus einer elektroviskosen Flüssigkeit auf. Bei elektroviskosen Flüssigkeiten ist die Viskosität der Flüssigkeit unter Einwirkung elektrischer Spannung veränderbar. Das bedeutet, daß je nach Beaufschlagen der Flüssigkeit mit einer elektrischen Spannung nahezu beliebige Viskositäten und damit Dämpfungskonstanten am Dämpfer einstellbar sind. Dämpfer mit elektroviskoser Flüssigkeit eignen sich daher in besonderer Weise, um im Betrieb des Dämpfers seine Dämpfungseigenschaften kurzfristig ändern zu können. Die Reaktionszeit typischer elektroviskoser Flüssigkeiten liegt bei 3 Millisekunden.

Vorteilhafterweise sind daher die Dämpfungseigenschaften des zur intermittierenden oder kontinuierlichen Kopplung von Federsystemen vorgesehenen Dämpfersystems durch Beaufschlagung der elektroviskosen Flüssigkeit mit einer geeigneten elektrischen Spannung einstellbar.

Besonders zweckmäßig kann es sein, wenn die elektrische Spannung getaktet ist. Dies bietet sich insbesondere dann an, wenn die Einstellung der Schwingungseigenschaften über eine automatische Regelung erfolgt.

Die elektrische Spannung kann zusätzlich auf verschiedene Stärken eingestellt werden.

Es ist aber auch möglich, die Taktung zu variieren, d.h. die Zeitabschnitte für die Beaufschlagung mit Spannung zu verändern.

Bei einer bevorzugten Ausführungsform der Erfindung ist die elektrische Spannung oder die Taktung über eine automatische Regelung einstellbar. Vorteilhafterweise weist die automatische Regelung wenigstens ein Sensorsystem auf.

Besonders vorzuziehen ist es, wenn das Sensorsystem wenigstens einen Beschleunigungssensor aufweist. Wenn nämlich die Grundplatte der Vibrationsplatte in einen weichen Boden einsinkt bzw. in Kontakt mit einem weichen Boden gelangt, verändern sich die Reaktionskräfte, die vom Boden auf die Platte wirken, gegenüber den Kräften, die von einem festen Untergrund ausgeübt werden. Außerdem verändern sich Frequenz, Amplitude und Sprungweite der Untermasse, was durch den Beschleunigungssensor erfaßt werden kann. Bei Unterschreiten voreinstellbarer Grenzwerte kann der Sensor das Signal geben, daß die Platte in diesem Moment den Kontaktbereich zu weichem Boden erhöht oder bereits auf diesem fährt. Diese Erkenntnis wird dann die automatische Regelung dazu veranlassen, über die Dämpfungskonstante des Dämpfers die Federsteifigkeit des Schwingungssystems und damit das Schwingverhalten entsprechend zu verändern, um die oben beschriebenen Wirkungen zu erzielen.

Anstelle elektroviskoser Flüssigkeiten können auch magnetorheologische Flüssigkeiten zum Einsatz kommen, deren Viskosität sich in Abhängigkeit von einem angelegten Magnetfeld ändert. Die Ansteuerung und Veränderung des Magnetfelds erfolgt dann in ähnlicher Weise wie die Spannungsvariation bzw. Taktung bei eletroviskosen Flüssigkeiten.

Vorteilhafterweise ist wenigstens eine Feder des Federsystems parallel zu einem Dämpfer des Dämpfersystems angeordnet. Es kann auch zweckmäßig sein, wenn wenigstens eine Feder des Federsystems in Reihe zu einem Dämpfer des Dämpfersystems angeordnet ist. Durch entsprechende Anordnung von Federn und Dämpfern in dem gesamten Feder-Dämpfersystem der Vibrationsplatte lassen sich dadurch geeignete Federkennlinienbereiche definieren, innerhalb denen die Schwingungseigenschaften verändert werden können. Die zusammenwirkenden Federn können gleiche oder verschiedene Federkennlinien aufweisen.

Besonders vorteilhaft kann es sein, wenn die Federsteifigkeit des Gesamtsystems über die Veränderung der Dämpfungskonstanten derart eingestellt wird, daß die Obermasse im Betrieb der Vorrichtung in Resonanzschwingung gerät. Dadurch kann eine größtmögliche Kraftwirkung bei großer Amplitude auf die Untermasse ausgeübt werden, um für diese die Haftreibung mit dem weichen Untergrund zu überwinden.

Bei einer besonders bevorzugten Ausführungsform der Erfindung ist wenigstens eine Feder durch einen in Reihe geschalteten Dämpfer zu- oder abschaltbar. Dies ist dadurch möglich, daß der Dämpfer bei maximaler Steifigkeit die Feder vollständig aktiviert, während er bei entsprechend weicher Einstellung die Wirkung der Feder eliminiert.

Vorteilhafterweise ist die resultierende Schwingrichtung der Obermasse durch Zu- und Abschalten von einer oder mehreren Federn steuerbar. So kann z. B. eine Resonanzschwingung der Obermasse in vorgegebener oder regelbarer Richtung erfolgen und damit den auf der Untermasse resultierenden Kraftvektor zweckmäßig ausrichten.

Zweckmäßigerweise ist die Untermasse oder die Obermasse mit einem Schwingungserreger gekoppelt, durch den das Gesamtsystem in die für die Bodenverdichtung und Fortbewegung der Vibrationsplatte erforderliche Schwingung ersetzt wird.

In einer weiteren Ausführungsform der Erfindung ist die Obermasse an vier Stellen jeweils über eine Feder-Dämpferkombination mit der Untermasse verbunden, wobei die Dämpfungseigenschaften der Dämpfer unsymmetrisch einstellbar sind. Unsymmetrisch bedeutet, daß die Dämpfer an den vier Punkten jeweils unterschiedliche Dämpfungskoeffizienten einnehmen können, wodurch beispielsweise für bindige Böden eine vorteilhafte Sprungbewegung der Untermasse, das heißt der Grundplatte erreicht werden kann.

Die Erfindung wird nachfolgend unter Zuhilfenahme der begleitenden Figuren näher erläutert.

### Es zeigen:

**Fig. 1** den prinzipiellen Aufbau einer erfindungsgemäßen Bodenverdichtungsvorrichtung;
**Fig. 2 und 3** geeignete Anordnungen von Feder- und Dämpferelementen.

Fig. 1 zeigt den prinzipiellen Aufbau von einer erfindungsgemäßen Vibrationsplatte. Selbstverständlich ist die Erfindung auch bei anderen Bodenverdichtungsvorrichtungen anwendbar, z.B. bei Vibrationswalzen oder auch Vibrationsstampfern.

Eine im wesentlichen den Antrieb aufnehmende Obermasse 1 ist über ein Federsystem 2 mit einer die Grundplatte darstellenden Untermasse 3 gekoppelt. Die Untermasse 3 liegt auf dem zu verdichtenden Boden flächig auf.

Die Untermasse 3 trägt einen oder mehrere, auch zwecks Ausbildung gerichteter Schwingungen möglicherweise gegenläufige, nicht dargestellte, an sich bekannte Schwingungserreger. Je nach Bauart der Vibrationsplatte weist der Schwingungserreger eine oder zwei Wellen mit Unwuchten auf, die von dem zur Obermasse 1 gehörenden Motor über z. B. Keilriemen oder Hydraulik angetrieben werden und dabei Zentrifugalkräfte erzeugen. Diese dynamischen Kräfte bewirken sowohl die Fortbewegung der Platte als auch ihre Verdichtungswirkung. Die erzeugten Zentrifugalkräfte liegen stets weit über dem Eigengewicht der Vibrationsplatte, wodurch das gesamte Gerät bei jeder Umdrehung der Unwuchten kurzfristig um ein paar Millimeter vom Boden abgehoben und fortbewegt wird. Danach beschleunigt die Platte wieder auf den Boden zurück, um dabei mit der aufgebauten kinetischen Energie und der im Erreger erzeugten Zentrifugalkraft mit einer kurzzeitigen hohen Flächenpressung auf das zu verdichtende Material einzuwirken.

Zwischen der Obermasse 1 und der Untermasse 3 ist darüber hinaus ein Dämpfersystem 4 angeordnet, das mit dem Federsystem 2 zusammenwirkt und mit den Massen 1, 3 ein Gesamtschwingungssystem bildet.

Das Federsystem 2 besteht aus mehreren parallel bzw. in Reihe geschalteten Federn aus z.B. Metall oder Metallgummielementen, Luftfedern oder anderen elastischen Werkstoffen, die über Dämpfer des Dämpfersystems 4 miteinander verschaltet sind. Zweckmäßige Anordnungen von Federn 2 und Dämpfern 4 sind in den Fig. 2 und 3 dargestellt.

Da die Dämpfungseigenschaften des Dämpfersystems 4 und damit der einzelnen Dämpfer im Betrieb der Vorrichtung veränderbar sind, können sehr unterschiedliche Kennlinien des Gesamtschwingungssystems eingestellt werden. Unter der Annahme, daß der Dämpfer 4 in Fig. 2 extrem hart eingestellt ist, ist erkennbar, daß die beiden dargestellten Federn 2a, 2b parallel geschaltet sind und sich ihre Federkonstanten addieren. Ist der Dämpfer 4 hingegen extrem weich eingestellt, verliert die Feder 2b ihre Wirkung im Gesamtschwingungssystem, so daß lediglich die Feder 2a das System bestimmt.

Ähnliche Betrachtungen können auch für die Serienschaltung von Federelementen gemäß Fig. 3 angestellt werden.

Die Dämpfersysteme reagieren extrem schnell auf entsprechende Ansteuerung (innerhalb von 3 Millisekunden) und bestehen aus mit elektroviskoser Flüssigkeit gefüllten Hubzylindern, deren Dämpfungskonstante durch Taktung einer angelegten und zusätzlich variablen Hochspannung in extrem weiten Bereichen geregelt werden kann. Die Extremzustände dieser Dämpferelemente liegen zwischen keiner Dämpfung, also starrer Übertragung der eingeleiteten Kräfte, bis zu 100 %-iger Dämpfung, wodurch die eingeleiteten Kräfte im Arbeitsweg des Dämpfers praktisch nicht übertragen sondern absorbiert werden.

An der Untermasse 3 ist ein Sensor 5 angebracht, der permanent die Beschleunigung der Untermasse 3 mißt. Wenn die Vibrationsplatte über eine zum Kleben bzw. zum Einrütteln neigende Bodenstelle geführt wird, ändert sich bei Annäherung an diese Bodenstelle das Schwingungsverhalten, d.h. die Amplitude der Grundplatte (Untermasse 3), weil von dem weicheren Boden andere Gegenkräfte auf die Platte ausgeübt werden als von einem harten Untergrund und sich die Vortriebsbeschleunigung verringert. Diese Veränderung wird über den Beschleunigungssensor 5 erfaßt und an eine nicht dargestellte Regeleinheit gemeldet, die wiederum die Einstellung der Viskosität im Dämpfersystem 4 durch geeignete Spannungsregelung und/oder Taktung von Hochspannung durchführt. Dadurch wird erfindungsgemäß die Resonanzfrequenz des Schwingungssystems in den Bereich der Anregungsfrequenz eingestellt, wodurch sich je nach angeregter Eigenform unterschiedliche Schwingungsformen ergeben, die alle durch hohe Amplituden gekennzeichnet sind. Durch geeignete Frequenzauswahl und Anbringung der Feder- und Dämpferelemente kann die nunmehr resultierende großamplitudige Schwingung so gerichtet sein, daß sie maximale Kraftvektoren auf die Untermasse ausübt und dadurch das Loslösen der Untermasse 3 vom Boden fördert.

Je nach Ausführungsform steuert die automatische Regelung nur ein einzelnes Dämpferglied in dem Gesamtsystem oder auch mehrere Dämpfer an. Werden mehrere Dämpfer angesteuert, können sie auf die gleiche Dämpfungskonstante eingestellt werden oder - falls dies im gegebenen Anwendungsfall zweckmäßig ist - auf unterschiedliche Dämpfungskonstanten. Hier kann der Fachmann entscheiden, welcher Aufwand für die Auslegung der automatischen Regelung erforderlich und angemessen ist. Schon bei Ansteuerung von nur einem Dämpfer kann gegebenenfalls die gewünschte erfindungsgemäße Wirkung erzielt werden.

In der Regeleinheit wird der vom Beschleunigungssensor 5 erfaßte Beschleunigungswert der Grundplatte mit voreingestellten Sollwerten verglichen. Wird festgestellt, daß die Grundplatte die geforderten Beschleunigungsmuster nicht erreicht, schließt die Regeleinheit daraus, daß sich die Vibrationsplatte auf problematischem Untergrund befindet. Daraufhin steuert die Regeleinheit die Viskosität in den angeschlossenen Dämpferelementen des Dämpfersystems 4 entsprechend von vorgegebenen Kennlinien an.

Statt einer automatischen Regelung kann der Bediener auch über nicht dargestellte Bedienelemente das Schwingungsverhalten der Bodenverdichtungsvorrichtung in Abhängigkeit von dem Untergrund, den er gerade überfährt, einstellen. So kann beispielsweise ein Schalter vorgesehen werden, der dann vom Bediener zu betätigen ist, wenn er ein Haften der Grundplatte auf weichem Boden feststellt. Nach Betätigung des Schalters wird dann ein entsprechendes Dämpfersystem mit elektroviskosen Dämpferelementen aktiviert und die Obermasse in Resonanz einer geeigneten Eigenform gebracht. Nach Durchfahren des kritischen Bodens schaltet der Bediener den Schalter wieder aus, worauf die Vorrichtung wieder ihren normalen Betriebszustand erreicht.

In dem Regelverhalten der Vibrationsplatte ist ein bedeutender Vorteil gegenüber dem Stand der Technik zu sehen, da es bisher nur durch Auslegung des gesamten Schwingungssystems der Vibrationsplatte und damit nur durch dauerhafte Voreinstellung gelang, die Vibrationsplatte auf den zu verdichtenden Boden annähernd anzupassen bzw. einzustellen. Dabei war es bisher nicht möglich, die Bodenverdichtungsvorrichtung für zwei unterschiedliche Arten von Böden (nicht bindige und feuchte/bindige Böden) gleichermaßen gut einzustellen.

Als elektroviskose bzw. elektrorheologische Flüssigkeiten haben sich beispielsweise RHEOBAY®-Produkte erwiesen. Bei diesen Flüssigkeiten wird die zur Kraftübertragung nutzbare Schubspannung und damit die dynamische Viskosität durch Anlegen eines elektrischen Feldes innerhalb von Millisekunden angehoben. Nach Abschalten der Spannung stellt sich die Ursprungsviskosität wieder ein. Die anzulegende Feldstärke liegt vorzugsweise zwischen 0 und 3 kV/mm. Als Spannung können sowohl Gleich- als auch Wechselspannungen angelegt werden. Die angelegte Spannung kann getaktet werden und Pulsbreiten zwischen 0 und 100 % erreichen.

## Patentansprüche

1. Bodenverdichtungsvorrichtung mit
- einer Obermasse (1);
- einer Untermasse (3) zur Bodenverdichtung;
- einem die Obermasse und die Untermasse koppelnden Federsystem (2); und mit
- einem zwischen Obermasse und Untermasse angeordneten Dämpfersystem (4), das mit dem Federsystem (2) zusammenwirkt;
**dadurch gekennzeichnet**, daß das Dämpfersystem (4) so unsgebildet ist, daß die Dämpfungseigenschaften des Dämpfersystems (4) im Betrieb der Vorrichtung aktiv veränderbar sind.

2. Bodenverdichtungsvorrichtung nach Anspruch 1, **dadurch gekennzeichnet**, daß wenigstens ein Dämpfer des Dämpfersystems (4) ein Dämpfungsmaterial aus einer elektroviskosen oder magnetorheologischen Flüssigkeit aufweist.

3. Bodenverdichtungsvorrichtung nach Anspruch 2, **dadurch gekennzeichnet**, daß die Dämpfungseigenschaften des Dämpfersystems (4) durch Beaufschlagen der elektroviskosen Flüssigkeit mit einer geeigneten elektrischen Spannung oder der magnetorheologischen Flüssigkeit mit einem geeigneten Magnetfeld einstellbar sind.

4. Bodenverdichtungsvorrichtung nach Anspruch 3, **dadurch gekennzeichnet**, daß die elektrische Spannung getaktet ist.

5. Bodenverdichtungsvorrichtung nach Anspruch 3 oder 4, **dadurch gekennzeichnet**, daß die elektrische Spannung auf verschiedene Werte einstellbar ist.

6. Bodenverdichtungsvorrichtung nach Anspruch 4 oder 5, **dadurch gekennzeichnet**, daß die Taktung der Spannung variierbar ist.

7. Bodenverdichtungsvorrichtung nach einem der Ansprüche 4 bis 6, **dadurch gekennzeichnet**, daß die elektrische Spannung oder die Taktung über eine automatische Regelung einstellbar ist.

8. Bodenverdichtungsvorrichtung nach Anspruch 7, **dadurch gekennzeichnet**, daß die automatische Regelung wenigstens ein Sensorsystem (5) aufweist.

9. Bodenverdichtungsvorrichtung nach Anspruch 8, **dadurch gekennzeichnet**, daß das Sensorsystem wenigstens einen Beschleunigungssensor (5) aufweist.

10. Bodenverdichtungsvorrichtung nach einem der vorstehenden Ansprüche,
**dadurch gekennzeichnet**, daß wenigstens eine Feder des Federsystems (2) parallel zu einem Dämpfer des Dämpfersystems (4) angeordnet ist.

11. Bodenverdichtungsvorrichtung nach einem der Ansprüche 1 bis 9, **dadurch gekennzeichnet**, daß wenigstens eine Feder des Federsystems (2) in Reihe zu einem Dämpfer des Dämpfersystems (4) angeordnet ist.

12. Bodenverdichtungsvorrichtung nach Anspruch 10 oder 11, **dadurch gekennzeichnet**, daß wenigstens zwei Federn (2a, 2b) mit dem Dämpfer (4) zusammenwirken, die gleiche oder verschiedene Federkennlinien aufweisen.

13. Bodenverdichtungsvorrichtung nach einem der vorstehenden Ansprüche,
**dadurch gekennzeichnet**, daß die Dämpfungseigenschaften derart einstellbar sind, daß die Obermasse (1) im Betrieb der Vorrichtung in Resonanzschwingung gerät.

14. Bodenverdichtungsvorrichtung nach einem der vorstehenden Ansprüche,
**dadurch gekennzeichnet**, daß wenigstens eine Feder (2) durch einen in Reihe geschalteten Dämpfer (4) zu- oder abschaltbar ist.

15. Bodenverdichtungsvorrichtung nach Anspruch 14, **dadurch gekennzeichnet**, daß eine resultierende Schwingrichtung der Obermasse durch Zu- oder Abschalten von einer oder mehreren Federn (2) steuerbar ist.

16. Bodenverdichtungsvorrichtung nach einem der vorstehenden Ansprüche,
**dadurch gekennzeichnet**, daß die Untermasse (3) mit einem Schwingungserreger gekoppelt ist.

17. Bodenverdichtungsvorrichtung nach einem der vorstehenden Ansprüche,
**dadurch gekennzeichnet**, daß die Obermasse (1) an vier Stellen jeweils über eine Feder-Dämpferkombination (2, 4) mit der Untermasse (3) verbunden ist, und daß die Dämpfungseigenschaften der Dämpfer unsymmetrisch einstellbar sind.

## Claims

1. Ground compacting device having
- an upper body (1);
- a lower body (3) for ground compaction;
- a spring system (2) coupling the upper body and the lower body; and having
- a damping system (4) disposed between the upper body and lower body, which cooperates with the spring system (2);
characterised in that the damping system (4) is formed in such a manner that the damping properties of the damping system (4) can be actively changed during operation of the device.

2. Ground compacting device according to claim 1, characterised in that at least one damper of the damping system (4) comprises a damping material of electroviscous or magnetorheological liquid.

3. Ground compacting device according to claim 2, characterised in that the damping properties of the damping system (4) can be adjusted by acting upon the electroviscous liquid with a suitable electrical voltage or upon the magnetorheological liquid with a suitable magnetic field.

4. Ground compacting device according to claim 3, characterised in that the electrical voltage is pulsed.

5. Ground compacting device according to claim 3 or 4, characterised in that the electrical voltage can be adjusted to different values.

6. Ground compacting device according to claim 4 or 5, characterised in that the pulsing of the voltage can be varied.

7. Ground compacting device according to one of claims 4 to 6, characterised in that the electrical voltage or the pulsing can be adjusted by means of an automatic control.

8. Ground compacting device according to claim 7, characterised in that the automatic control comprises at least one sensor system (5).

9. Ground compacting device according to claim 8, characterised in that the sensor system comprises at least one acceleration sensor (5).

10. Ground compacting device according to one of the preceding claims, characterised in that at least one spring of the spring system (2) is disposed in parallel with a damper of the damping system (4).

11. Ground compacting device according to one of claims 1 to 9, characterised in that at least one spring of the spring system (2) is disposed in series with a damper of the damping system (4).

12. Ground compacting device according to claim 10 or 11, characterised in that at least two springs (2a, 2b) cooperate with the damper (4), which comprise identical or different spring characteristics.

13. Ground compacting device according to one of the preceding claims, characterised in that the damping properties can be adjusted in such a way that during operation of the device the upper body (1) comes into resonance vibration.

14. Ground compacting device according to one of the preceding claims, characterised in that at least one spring (2) can be activated or deactivated by means of a damper (4) disposed in series.

15. Ground compacting device according to claim 14, characterised in that a resulting vibrational direction of the upper body can be controlled by activating or deactivating one or several springs (2).

16. Ground compacting device according to one of the preceding claims, characterised in that the lower body (3) is coupled to a vibration exciter.

17. Ground compacting device according to one of the preceding claims, characterised in that the upper body (1) is connected at four points to the lower body (3) in each case by means of a spring-damper combination (2, 4), and that the damping properties of the dampers can be adjusted in a non-symmetrical manner.

## Revendications

1. Dispositif de compactage du sol comportant :
- une masse supérieure (1) ;
- une masse inférieure (3) pour le compactage du sol ;
- un système à ressort (2) qui accouple la masse supérieure et la masse inférieure ;
et comportant
- un système amortisseur (4) disposé entre la masse supérieure et la masse inférieure et qui coopère avec le système à ressort (2) ;
caractérisé en ce que le système amortisseur (4) est conçu de manière que les propriétés d'amortissement du système amortisseur (4) puissent être activement modifiées pendant le fonctionnement du dispositif.

2. Dispositif de compactage du sol selon la revendication 1, caractérisé en ce qu'un amortisseur au moins du système amortisseur (4) présente un matériau d'amortissement fait d'un liquide électro-visqueux ou magnéto-rhéologique.

3. Dispositif de compactage du sol selon la revendication 2, caractérisé en ce que les propriétés d'amortissement du système amortisseur (4) sont réglables par application d'une tension électrique appropriée au liquide électro-visqueux, ou d'un champ magnétique approprié au liquide magnéto-rhéologique.

4. Dispositif de compactage du sol selon la revendication 3, caractérisé en ce que la tension électrique est rythmée.

5. Dispositif de compactage du sol selon la revendication 3 ou 4, caractérisé en ce que la tension électrique peut être réglée sur différentes valeurs.

6. Dispositif de compactage du sol selon la revendication 4 ou 5, caractérisé en ce qu'on peut faire varier le rythme donné à la tension.

7. Dispositif de compactage du sol selon l'une des revendications 4 à 6, caractérisé en ce que la tension électrique ou le rythme est réglable au moyen d'une régulation automatique.

8. Dispositif de compactage du sol selon la revendication 7, caractérisé en ce que la régulation automatique comporte au moins un système à capteur (5).

9. Dispositif de compactage du sol selon la revendication 8, caractérisé en ce que le système à capteur comporte au moins un capteur d'accélération (5).

10. Dispositif de compactage du sol selon l'une des revendications précédentes, caractérisé en ce qu'un ressort au moins du système à ressort (2) est disposé parallèlement à un amortisseur du système amortissent (4).

11. Dispositif de compactage du sol selon l'une des revendications 1 à 9, caractérisé en ce qu'un ressort au moins du système à ressort (2) est monté en série avec un amortisseur du système amortisseur (4).

12. Dispositif de compactage du sol selon la revendication 10 ou 11, caractérisé en ce que deux ressorts (2a, 2b) au moins coopèrent avec l'amortisseur (4) et présentent des courbes caractéristiques identiques ou différentes.

13. Dispositif de compactage du sol selon l'une des revendications précédentes, caractérisé en ce que les propriétés d'amortissement sont réglables de manière que la masse supérieure (1) parvienne en oscillation de résonance pendant le fonctionnement du dispositif.

14. Dispositif de compactage du sol selon l'une des revendications précédentes, caractérisé en ce qu'un ressort (2) au moins peut être mis en circuit ou hors circuit par un amortisseur 4 monté en série.

15. Dispositif de compactage du sol selon la revendication 14, caractérisé en ce qu'un sens d'oscillation résultante de la masse supérieure peut être commandé par la mise en circuit ou la mise hors circuit d'un ou de plusieurs ressorts (2).

16. Dispositif de compactage du sol selon l'une des revendications précédentes, caractérisé en ce que la masse inférieure (3) est couplée à un générateur d'oscillations.

17. Dispositif de compactage du sol selon l'une des revendications précédentes, caractérisé en ce que la masse supérieure (1) est reliée à la masse inférieure (3) en quatre points, toujours par une combinaison ressort-amortisseur (2,4) et en ce que les propriétés d'amortissement des amortisseurs peuvent être réglées de manière asymétrique.
